# EUROPÄISCHE PATENTANMELDUNG

(11) **EP 4 678 304 A1**
(43) Veröffentlichungstag der Anmeldung: **14.01.2026**
(21) Anmeldenummer: 25187113.3
(22) Anmeldetag: 03.07.2025
(51) Int. Cl.: B08B 9/44, B67C 3/24

(54) **BEHÄLTERBEHANDLUNGSANLAGE MIT BEHÄLTERREINIGUNGSVORRICHTUNG UND BEHÄLTERFÖRDERER**

(30) Priorität: 05.07.2024 DE 102024119120
(71) Anmelder: KRONES AG, 93073 Neutraubling (DE)
(72) Erfinder: NEUBAUER, Michael, 93073 Neutraubling (DE)
(74) Vertreter: v. Bezold & Partner Patentanwälte - PartG mbB

(57) **Zusammenfassung**

Behälterbehandlungsanlage (10) aufweisend eine Behälterreinigungsvorrichtung (22) mit einem Behältereinlauf (24) und einem Behälterauslauf (26). Die Behälterbehandlungsanlage (10) weist ferner einen, Einlauf-Behälterförderer (34) auf, der Einlauf-Behälterhalterungen (36) aufweist, die in mehreren Gruppen (G1, G2, G3, G4) aus jeweils mehreren der Einlauf-Behälterhalterungen (36) nacheinander hin zu dem Behältereinlauf (24) bewegbar sind zum gruppenweisen Transportieren von Behältern (12) hin zu dem Behältereinlauf (24). Alternativ oder zusätzlich weist die Behälterbehandlungsanlage (10) ferner einen Auslauf-Behälterförderer (42) auf, der Auslauf-Behälterhalterungen (44) aufweist, die in mehreren Gruppen (G5, G6, G7, G8) aus jeweils mehreren der Auslauf-Behälterhalterungen (44) nacheinander weg von dem Behälterauslauf (26) bewegbar sind zum gruppenweisen Transportieren von Behältern (12) weg von dem Behälterauslauf (26).

## Beschreibung

### Technisches Gebiet

Die Erfindung betrifft eine Behälterbehandlungsanlage aufweisend eine Behälterreinigungsvorrichtung und mindestens einen Behälterförderer. Die Erfindung betrifft ferner ein Verfahren zum Betreiben einer Behälterbehandlungsanlage mit einer Behälterreinigungsvorrichtung und mindestens einem Behälterförderer.

### Technischer Hintergrund

Behälter zur Aufbewahrung flüssiger Medien, wie Getränke oder Nahrungsmittel, sind seit Jahrzehnten bekannt. Sie lassen sich in Einweg- und Mehrwegbehälter unterteilen. Mehrwegbehälter sind Behälter, die nach ihrer Entleerung durch den Konsumenten üblicherweise zurück zum Getränkeproduzenten/Abfüllbetrieb gebracht werden. Dort werden sie gereinigt und anschließend wieder befüllt. Dieser Zyklus kann viele Male wiederholt werden.

Die Reinigung von Mehrwegflaschen (hauptsächlich kommen hier Glas und PET als Werkstoffe zum Einsatz) erfolgt seit mehreren Jahrzehnten nach einem ähnlichen Prinzip. Die verschmutzten Flaschen werden in einer Behälterreinigungsvorrichtung hauptsächlich mittels einer Vielzahl von Spritzdüsen und Tauchbädern mit Wasser und Lauge von Verkeimung und Verschmutzung befreit. Etiketten oder Dekorationen, die auf den Behältern aufgebracht sind, können bei der Reinigung ebenfalls entfernt werden.

Behälterreinigungsvorrichtungen sind dazu konzipiert, eine große Anzahl von Behältern pro Zeiteinheit zu reinigen. Die zu reinigenden Behälter können in Zellenträgern durch die Behälterreinigungsvorrichtung bewegt werden. Auf jedem Zellenträger können sich eine Vielzahl von Behälterzellen zur Aufnahme je eines Behälters befinden. Je nach Leistung der Behälterreinigungsvorrichtung können dies bspw. zwischen 8 und 74 Behälterzellen je Zellenträger sein. Am Einschub der Behälterreinigungsvorrichtung kann immer ein kompletter Zellenträger in einem Schritt vollständig mit verschmutzten Behältern beladen werden. Gängige Zykluszeiten liegen meist im Bereich von 2 - 3,5 Sekunden. Das heißt, dass alle 2 - 3,5 Sekunden die Behälterzellen eines neuer Zellenträgers befüllt werden.

Es ist möglich, die zu reinigenden Behälter zu der Behälterreinigungsvorrichtung über einen Massentransport zuzuführen. Von dort gelangen die Behälter auf einen sogenannten Drängeltisch. Auf diesem werden die Behälter gleichmäßig über die gesamte Maschinenbreite der Behälterreinigungsvorrichtung verteilt und in die einzelnen Spuren / Gassen eingebracht. Am Ende der Spuren kann jeweils der vorderste Behälter mittels eines Einschubfingers angehoben und in die vorbeifahrende Behälterzelle eingeschoben werden

Nachteilig an der oben beschriebenen Technik ist u.a., dass die zu reinigenden Behälter auf dem Drängeltisch sehr stark mechanisch beansprucht werden (Druck, Reibung, ...). Dies verursacht einen Verschleiß der Behälter, der vor allem durch die Bildung von sogenannten Scuffing-Ringen zutage tritt. Dadurch wird die Lebensdauer der Behälter verringert. Außerdem kann es durch das Drängeln immer wieder zu unerwünschten Effekten kommen, wie z. B. Umfallen oder Aufsteigen von einzelnen Behältern. Diese Störsituationen müssen vom Bedienpersonal manuell behoben werden. Analoge Probleme können sich am Auslass der Behälterreinigungsvorrichtung ergeben, an dem die gereinigten Behälter die Behälterreinigungsvorrichtung im Massenstrom verlassen. Es ist auch möglich, dass einzelne Behälterzellen nicht mit einem Behälter bestückt werden dürfen (z. B. weil ein Korbeinsatz der betreffenden Behälterzelle beschädigt/defekt ist oder weil sich ein defekter Behälter oder ein anderer Gegenstand in der Behälterzelle verkeilt hat).

Der Erfindung liegt die Aufgabe zu Grunde, eine verbesserte Technik zum Zuführen von Behältern zu einer Behälterreinigungsvorrichtung und/oder zum Abführen von Behältern von einer Behälterreinigungsvorrichtung zu schaffen, die vorzugsweise einen oder mehrere der oben beschriebenen Nachteile überwindet.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt betrifft eine Behälterbehandlungsanlage. Die Behälterbehandlungsanlage weist eine Behälterreinigungsvorrichtung mit einem (z. B. mehrspurigen) Behältereinlauf und einem (z. B. mehrspurigen) Behälterauslauf auf. Die Behälterbehandlungsanlage weist ferner einen, vorzugsweise einspurigen, Einlauf-Behälterförderer auf. Der Einlauf-Behälterförderer weist Einlauf-Behälterhalterungen auf, die in mehreren (z. B. zwei oder drei oder vier) Gruppen aus jeweils mehreren der Einlauf-Behälterhalterungen nacheinander hin zu dem Behältereinlauf bewegbar sind zum gruppenweisen Transportieren von Behältern hin zu dem Behältereinlauf. Alternativ oder zusätzlich weist die Behälterbehandlungsanlage ferner einen, vorzugsweise einspurigen, Auslauf-Behälterförderer auf. Der Auslauf-Behälterförderer weist Auslauf-Behälterhalterungen auf, die in mehreren (z. B. zwei oder drei oder vier) Gruppen aus jeweils mehreren der Auslauf-Behälterhalterungen nacheinander weg von dem Behälterauslauf bewegbar sind zum gruppenweisen Transportieren von Behältern weg von dem Behälterauslauf.

Vorteilhaft ermöglichen der Einlauf- und der Auslauf-Behälterförderer einen unabhängigen gruppenweisen Behältertransport, sodass auf eine Zuführung / Abführung der Behälter im Massentransport (z. B. mit Drängeltisch) verzichtet werden kann. Vorteilhaft berühren sich die Behälter bei der Zuführung / Abführung nicht. Deshalb kann eine mechanische Beanspruchung der Behälter weitgehend vermieden werden, wodurch ein Verschleiß der Behälter stark reduziert wird. Ein Drängeln findet nicht statt. Es gibt keine undefinierten Situationen mehr. Bei der herkömmlichen Technik ist eine Behälterbewegung auf dem Drängeltisch oft von Reibwerten abhängig, die sich bei den unterschiedlich verschmutzten Mehrwegflaschen stark unterscheiden können. Bei der hierin vorgeschlagenen Technik können die Behälter hingegen vorteilhaft zu jedem Zeitpunkt kontrolliert geführt werden. Die Prozesssicherheit steigt im Vergleich zur herkömmlichen Technik.

Beispielsweise kann der Einlauf-Behälterförderer eine Steuereinrichtung aufweisen, die dazu konfiguriert ist, den Einlauf-Behälterförderer so zu betreiben, dass die Einlauf-Behälterhalterungen in den mehreren Gruppen aus jeweils mehreren der Einlauf-Behälterhalterungen hin zu dem Behältereinlauf bewegt werden zum gruppenweisen Transportieren der Behälter hin zu dem Behältereinlauf.

Beispielsweise kann der Auslauf-Behälterförderer eine Steuereinrichtung aufweisen, die dazu konfiguriert ist, den Auslauf-Behälterförderer so zu betreiben, dass die Auslauf-Behälterhalterungen in den mehreren Gruppen aus jeweils mehreren der Auslauf-Behälterhalterungen nacheinander weg von dem Behälterauslauf bewegt werden zum gruppenweisen Transportieren von Behältern weg von dem Behälterauslauf.

In einem Ausführungsbeispiel weist die Behälterreinigungsvorrichtung mehrere (z. B. parallele) Spuren (z. B. Einlaufspuren, Auslaufspuren oder Transportspuren) auf, und eine Anzahl der mehreren Einlauf-Behälterhalterungen je Gruppe und/oder eine Anzahl der mehreren Auslauf-Behälterhalterungen je Gruppe entspricht einer Anzahl der mehreren Spuren. Vorteilhaft kann damit eine schnelle und effiziente Zuführung/Abführung der Behälter ermöglicht werden, die die bereits genannten Vorteile, wie verringerter Verschleiß an den Behältern und Erhöhung der Prozesssicherheit, realisieren kann.

In einem weiteren Ausführungsbeispiel sind die mehreren Gruppen der Einlauf-Behälterhalterungen voneinander beabstandet bewegbar. Alternativ oder zusätzlich sind die mehreren Gruppen der Auslauf-Behälterhalterungen voneinander beabstandet bewegbar. Alternativ oder zusätzlich sind die mehreren Gruppen der Einlauf-Behälterhalterungen unabhängig voneinander bewegbar. Alternativ oder zusätzlich sind die mehreren Gruppen der Auslauf-Behälterhalterungen unabhängig voneinander bewegbar. Bspw. kann die Steuereinrichtung des Einlauf-Behälterförderers und/oder des Auslauf-Behälterförderers entsprechend zum Betreiben des Einlauf-Behälterförderers/Auslauf-Behälterförderers konfiguriert sein. Vorteilhaft können die Gruppen somit unabhängig voneinander bewegt und beschleunigt werden, sodass Lücken zwischen den Gruppen entstehen. Die Lücken können vorteilhaft genutzt werden, damit jeder Gruppe direkt vor dem Behältereinlauf/Behälterauslauf ausreichend Zeit hat, um kurz zum Stillstand zu kommen und währenddessen seine Behälter zu übergeben/übernehmen, bevor die nächste Gruppe naht.

In einer Ausführungsform weist der Behältereinlauf mehrere Spuren auf, die in einer Reihe nebeneinander angeordnet sind, vorzugsweise parallel zueinander, und ein, vorzugsweise einspuriger, Übergabeabschnitt des Einlauf-Behälterförderers erstreckt sich, vorzugsweise parallel, entlang der Reihe. Alternativ oder zusätzlich weist der Behälterauslauf mehrere Spuren auf, die in einer Reihe nebeneinander angeordnet sind, vorzugsweise parallel zueinander, und ein, vorzugsweise einspuriger, Übernahmeabschnitt des Auslauf-Behälterförderers erstreckt sich, vorzugsweise parallel, entlang der Reihe. Vorteilhaft kann damit eine gleichzeitige Befüllung aller Behälterzellen der jeweiligen Reihe bzw. eine gleichzeitige Entnahme von Behältern aus allen Behälterzellen der jeweiligen Reihe ermöglicht werden, obwohl der Einlauf-/Auslauf-Behälterförderer lediglich einspurig sein kann.

In einer weiteren Ausführungsform ist der Einlauf-Behälterförderer (z. B. mittels einer Steuereinrichtung) dazu konfiguriert, die mehreren Gruppen nacheinander zu dem Behältereinlauf zu bewegen und jeweils vor dem Behältereinlauf zum gleichzeitigen Übergeben der jeweils gruppenweise transportierten Behälter an den Behältereinlauf temporär anzuhalten. Alternativ oder zusätzlich ist der Auslauf-Behälterförderer (z. B. mittels einer Steuereinrichtung) dazu konfiguriert, die mehreren Gruppen jeweils vor dem Behälterauslauf zum gleichzeitigen Übernehmen der jeweils gruppenweise zu transportierenden Behälter von dem Behälterauslauf temporär anzuhalten und nacheinander weg von dem Behälterauslauf zu bewegen. Vorteilhaft kann damit eine prozesssichere Übergabe/Übernahme von gleichzeitig mehreren Behältern ermöglicht werden.

In einer Ausführungsvariante ist der Einlauf-Behälterförderer und/oder der Auslauf-Behälterförderer ein Langstator-Linearmotor-Förderer, ein Kurzstator-Linearmotor-Förderer oder ein Planarmotor-Förderer. Vorteilhaft kann ein solchermaßen konfigurierter Förderer eine unabhängige Bewegbarkeit der Behälterhalterungen auf einfache Weise ermöglichen. Zudem können vorteilhaft neue Funktionen einfach rein steuerungstechnisch (per Software) realisiert werden. Zum Beispiel kann eine Einzelspurabsperrung (Einzelgassenabsperrung) oder eine Einzelzellenabsperrung realisiert werden. Soll bspw. eine defekte Behälterzelle nicht bestückt werden, so wird diese einfach nicht von einer Behälterhalterung des Förderers angefahren. In diesem einen Zyklus bestünde dann eine Gruppe beispielsweise aus einer Behälterhalterung weniger als die Anzahl der Spuren der Behälterreinigungsvorrichtung.

In einer weiteren Ausführungsvariante weist der Einlauf-Behälterförderer mehrere Bewegungsvorrichtungen (z. B. Mover oder Shuttle) auf, die unabhängig voneinander bewegbar sind, individuell, vorzugsweise magnetisch oder mechanisch, antreibbar sind und/oder jeweils mindestens eine der mehreren Einlauf-Behälterhalterungen tragen. Optional kann der Einlauf-Behälterförderer ferner eine Steuereinrichtung aufweisen, die dazu konfiguriert ist, den Einlauf-Behälterförderer so zu betreiben, dass die mehreren Bewegungsvorrichtungen die Einlauf-Behälterhalterungen in den mehreren Gruppen aus jeweils mehreren der Einlauf-Behälterhalterungen nacheinander hin zu dem Behältereinlauf bewegen. Alternativ oder zusätzlich weist der Auslauf-Behälterförderer mehrere Bewegungsvorrichtungen (z. B. Mover oder Shuttle) auf, die unabhängig voneinander bewegbar sind, individuell, vorzugsweise magnetisch oder mechanisch, antreibbar sind und/oder jeweils mindestens eine der mehreren Auslauf-Behälterhalterungen tragen. Optional kann der Auslauf-Behälterförderer ferner eine Steuereinrichtung aufweisen, die dazu konfiguriert ist, den Auslauf-Behälterförderer so zu betreiben, dass die mehreren Bewegungsvorrichtungen die Auslauf-Behälterhalterungen in den mehreren Gruppen aus jeweils mehreren der Auslauf-Behälterhalterungen nacheinander weg von dem Behälterauslauf bewegen.

In einem Ausführungsbeispiel ist die Behälterreinigungsvorrichtung mehrspurig, mit mehreren zwischen dem Behältereinlauf und dem Behälterauslauf bewegbaren Behälterzellen je Spur zum (mehrspurigen) Transportieren der Behälter (z. B. je eines Behälters je Behälterzelle) durch die Behälterreinigungsvorrichtung. Vorzugsweise weist die Behälterreinigungsvorrichtung eine Sensorvorrichtung zum (z. B. behälterzellenindividuellen) Überwachen der Behälterzellen auf einen Fehler (z. B. auf Beschädigung oder auf Vorhandensein von Behälterbruchstücken) auf. Vorteilhaft kann damit eine Überwachung der Behälterzellen auf Fehler ermöglicht werden, sodass bspw. ein eingeschränkter Betrieb der Behälterreinigungsvorrichtung mit selektiver Sperrung von fehlerhaften Behälterzellen ermöglicht werden kann.

In einem weiteren Ausführungsbeispiel kann die Steuereinrichtung des Einlauf-Behälterförderers dazu konfiguriert sein, den Einlauf-Behälterförderer abhängig von einer Signalausgabe der Sensorvorrichtung zu betreiben, z. B. derart, dass eine jeweilige Gruppengröße der mehreren Gruppen der Einlauf-Behälterhalterungen (z. B. dynamisch und/oder im Betrieb) abhängig von der Signalausgabe der Sensorvorrichtung angepasst wird (z. B. zum Freihalten/Auslassen einer als defekt angegebenen Behälterzelle). Alternativ oder zusätzlich kann bspw. die Steuereinrichtung des Auslauf-Behälterförderers dazu konfiguriert sein, den Auslauf-Behälterförderer abhängig von einer Signalausgabe der Sensorvorrichtung und/oder einer Signalausgabe der Steuereinrichtung des Einlauf-Behälterförderers zu betreiben, z. B. derart, dass eine jeweilige Gruppengröße der mehreren Gruppen der Auslauf-Behälterhalterungen (z. B. dynamisch und/oder im Betrieb) abhängig von der Signalausgabe der Sensorvorrichtung und/oder der Signalausgabe der Steuereinrichtung des Einlauf-Behälterförderers(z. B. bezüglich einer jeweiligen Gruppengröße der mehreren Gruppen der Einlauf-Behälterhalterungen) angepasst wird (z. B. zum Verhindern einer Leerfahrt, die durch eine defekt angegebene Behälterzelle bewirkt würde). Vorteilhaft kann somit ein nur unwesentlich eingeschränkter Betrieb der Behälterreinigungsvorrichtung trotz defekter Behälterzelle ermöglicht werden. Die defekte Behälterzelle kann dann bspw. bei der nächsten Wartung ausgetauscht werden, ohne dass eine Leistung der Behälterreinigungsvorrichtung bis dahin wesentlich beeinträchtigt ist.

In einer Ausführungsform weist der Einlauf-Behälterförderer mehrere umlaufende Antriebselemente, vorzugsweise Ketten oder Riemen, auf, die individuell antreibbar sind, und die umlaufenden Antriebselemente sind jeweils mit einer der mehreren Gruppen der Einlauf-Behälterhalterungen zum Mitnehmen der jeweiligen Gruppe, vorzugsweise mechanisch, verbunden. Alternativ oder zusätzlich kann bspw. der Auslauf-Behälterförderer mehrere umlaufende Antriebselemente, vorzugsweise Ketten oder Riemen, aufweisen, die individuell antreibbar sind, und die umlaufenden Antriebselemente sind jeweils mit einer der mehreren Gruppen der Auslauf-Behälterhalterungen zum Mitnehmen der jeweiligen Gruppe, vorzugsweise mechanisch, verbunden. Vorteilhaft kann damit ein vergleichsweise einfacher Aufbau des Einlauf-/Auslauf-Behälterförderers ermöglicht werden.

Beispielsweise kann ein erstes umlaufendes Antriebselement des Einlauf-Behälterförderers mit einer ersten Gruppe der mehreren Gruppen der Einlauf-Behälterhalterungen zum Mitnehmen der ersten Gruppe, vorzugsweise mechanisch, verbunden sein. Beispielsweise kann ein zweites umlaufendes Antriebselement des Einlauf-Behälterförderers mit einer zweiten Gruppe der mehreren Gruppen der Einlauf-Behälterhalterungen zum Mitnehmen der zweiten Gruppe, vorzugsweise mechanisch, verbunden sein; und optional usw.

Beispielsweise kann ein erstes umlaufendes Antriebselement des Auslauf-Behälterförderers mit einer ersten Gruppe der mehreren Gruppen der Auslauf-Behälterhalterungen zum Mitnehmen der ersten Gruppe, vorzugsweise mechanisch, verbunden sein. Beispielsweise kann ein zweites umlaufendes Antriebselement des Auslauf-Behälterförderers mit einer zweiten Gruppe der mehreren Gruppen der Auslauf-Behälterhalterungen zum Mitnehmen der zweiten Gruppe, vorzugsweise mechanisch, verbunden sein; und optional usw.

In einer weiteren Ausführungsform weist die Behälterbehandlungsanlage ferner mindestens eine Transfereinrichtung auf. Die mindestens eine Transfereinrichtung ist dazu ausgebildet, die Behälter aus den Einlauf-Behälterhalterungen der jeweiligen Gruppe quer zu einer Transportrichtung eines Übergabeabschnitts des Einlauf-Behälterförderers zu dem Behältereinlauf zu transferieren, vorzugsweise gleichzeitig. Alternativ oder zusätzlich kann die mindestens eine Transfereinrichtung dazu ausgebildet sein, die Behälter von dem Behälterauslauf quer zu einer Transportrichtung eines Übernahmeabschnitts des Auslauf-Behälterförderers zu den Auslauf-Behälterhalterungen der jeweiligen Gruppe zu transferieren, vorzugsweise gleichzeitig. Vorzugweise kann damit eine zuverlässige Übergabe/Übernahme der Behälter zwischen Behälterhalterung und Behälterreinigungsvorrichtung ermöglicht werden.

Beispielsweise kann die mindestens eine Transfereinrichtung im Bereich (z. B. im Übernahmeabschnitt) des Einlauf-Behälterförderers (z. B. gegenüber dem Behältereinlauf), im Bereich der Behälterreinigungsvorrichtung (z. B. am Behältereinlauf und/oder am Behälterauslauf) und/oder im Bereich (z. B. im Übergabeabschnitt) des Auslauf-Behälterförderers (z. B. gegenüber dem Behälterauslauf) angeordnet sein.

In einer Ausführungsvariante ist mindestens eines erfüllt von:
- die mindestens eine Transfereinrichtung ist dazu ausgebildet, die Einlauf-Behälterhalterungen der jeweiligen Gruppe am Behältereinlauf und/oder auf einem Weg zum Behältereinlauf (z. B. nach unten) zu schwenken (z. B. um ein Gelenk der jeweiligen Einlauf-Behälterhalterung);
- die mindestens eine Transfereinrichtung ist dazu ausgebildet, die Auslauf-Behälterhalterungen der jeweiligen Gruppe am Behälterauslauf und/oder auf einem Weg zum Behälterauslauf (z. B. nach unten) zu schwenken (z. B. um ein Gelenk der jeweiligen Auslauf-Behälterhalterung);
- die mindestens eine Transfereinrichtung weist mehrere (z. B. stationäre oder sich mit den Einlauf-Behälterhalterungen mitbewegende) Schubeinrichtungen auf, die dazu ausgebildet sind, die Behälter aus den Einlauf-Behälterhalterungen der jeweiligen Gruppe in den Behältereinlauf (z. B. in eine Einschubposition) zu schieben;
- die mindestens eine Transfereinrichtung weist mehrere (z. B. stationäre oder sich mit den Auslauf-Behälterhalterungen mitbewegende) Schubeinrichtungen auf, die dazu ausgebildet sind, die Behälter aus dem Behälterauslauf in die Auslauf-Behälterhalterungen der jeweiligen Gruppe zu schieben;
- die mindestens eine Transfereinrichtung weist mehrere Zieheinrichtungen, vorzugsweise Saugeinrichtungen, auf, die dazu ausgebildet sind, die Behälter aus den Einlauf-Behälterhalterungen der jeweiligen Gruppe in den Behältereinlauf zu ziehen, vorzugsweise zu saugen; und
- die mindestens eine Transfereinrichtung weist mehrere Zieheinrichtungen, vorzugsweise Saugeinrichtungen, auf, die dazu ausgebildet sind, die Behälter aus dem Behälterauslauf in die Auslauf-Behälterhalterungen der jeweiligen Gruppe zu ziehen, vorzugsweise zu saugen.

In einer weiteren Ausführungsvariante weist die Behälterbehandlungsanlage ferner mindestens eine Puffervorrichtung zum Zwischenpuffern der Behälter auf, wobei die Puffervorrichtung stromaufwärts von dem Einlauf-Behälterförderer und/oder stromabwärts von dem Auslauf-Behälterförderer angeordnet ist und optional einen einspurigen Behälterauslauf und/oder einspurigen Behältereinlauf aufweist. Alternativ oder zusätzlich weist die Behälterbehandlungsanlage ferner eine, vorzugsweise einspurige, Inspektionsvorrichtung zum Inspizieren der Behälter (und bspw. davon abhängigen Ausleiten von Behältern) auf, wobei die Inspektionsvorrichtung stromaufwärts von dem Einlauf-Behälterförderer angeordnet ist. Vorteilhaft kann der Puffer ermöglichen, dass ein Wirkungsgrad der Behälterbehandlungsanlage gesteigert werden kann. Die Inspektionseinrichtung kann ermöglichen, dass bspw. beschädigte oder übermäßig verschmutze Behälter vor Erreichen des Einlauf-Behälterförderers und der Behälterreinigungsvorrichtung ausgeschleust werden können, sodass für diese Behälter nicht unnötig Energie usw. für den Transport und die Reinigung aufgewendet werden muss.

Vorzugsweise kann die Behälterbehandlungsanlage zum Temperieren, Herstellen, Reinigen, Beschichten, Prüfen, Abfüllen, Verschließen, Pasteurisieren, Etikettieren, Bedrucken, Dekorieren, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie, ausgeführt sein. Die Behälterbehandlungsanlage kann beispielsweise eine Getränkeabfüllanlage sein.

Beispielsweise können die Behälter als Flaschen, Dosen, Kanister, Kartons, Flakons, Tuben usw. ausgeführt sein.

Vorzugsweise kann sich der Begriff "Steuereinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein. Die Verarbeitungseinrichtung kann beispielsweise eine Zentralverarbeitungseinrichtung sein oder mehrere dezentral bzw. verteilt angeordnete Verarbeitungseinheiten aufweisen.

Ein weiterer Aspekt betrifft ein Verfahren zum Betreiben einer Behälterbehandlungsanlage, vorzugsweise wie hierin offenbart. Das Verfahren weist auf: Reinigen von Behältern in einer Behälterreinigungsvorrichtung der Behälterbehandlungsanlage. Das Verfahren weist ferner mindestens eines auf von:
- Gruppenweises Hintransportieren der Behälter mittels mehrerer Gruppen von Einlauf-Behälterhalterungen eines, vorzugsweise einspurigen, Einlauf-Behälterförderers der Behälterbehandlungsanlage nacheinander zu einem (z. B. mehrspurigen) Behältereinlauf der Behälterreinigungsvorrichtung; und
- Gruppenweises Abtransportieren der Behälter mittels mehrerer Gruppen von Auslauf-Behälterhalterungen eines, vorzugsweise einspurigen, Auslauf-Behälterförderers der Behälterbehandlungsanlage nacheinander weg von einem (z. B. mehrspurigen) Behälterauslauf der Behälterreinigungsvorrichtung.

Vorteilhaft können mit dem Verfahren die gleichen Vorteile erzielt werden, die bereits unter Bezugnahme auf die Behälterbehandlungsanlage beschrieben wurden. Selbiges gilt für die untenstehend erläuterten, bevorzugten Beispiele des Verfahrens.

Beispielsweise kann eine Anzahl der mehreren Einlauf-Behälterhalterungen je Gruppe und/oder eine Anzahl der mehreren Auslauf-Behälterhalterungen je Gruppe einer Anzahl mehrerer (z. B. paralleler) Spuren (z. B. Einlaufspuren, Auslaufspuren oder Transportspuren) der Behälterreinigungsvorrichtung entsprechen.

Es ist möglich, dass mindestens eines erfüllt ist von:
- die mehreren Gruppen der Einlauf-Behälterhalterungen werden voneinander beabstandet bewegt;
- die mehreren Gruppen der Auslauf-Behälterhalterungen werden voneinander beabstandet bewegt;
- die mehreren Gruppen der Einlauf-Behälterhalterungen werden unabhängig voneinander bewegt;
- die mehreren Gruppen der Auslauf-Behälterhalterungen werden unabhängig voneinander bewegt.

In einem Ausführungsbeispiel ist mindestens eines erfüllt von:
- das gruppenweise Hintransportieren weist auf: Bewegen der mehreren Gruppen nacheinander zu dem Behältereinlauf, temporäres Anhalten der jeweiligen Gruppe vor dem Behältereinlauf und gleichzeitiges Übergeben der jeweils gruppenweise transportierten Behälter aus den temporär angehaltenen Einlauf-Behälterhalterungen der jeweiligen Gruppe an den Behältereinlauf; und
- das gruppenweise Abtransportieren weist auf: temporäres Anhalten der jeweiligen Gruppe vor dem Behälterauslauf und gleichzeitiges Übernehmen der jeweils gruppenweise zu transportierenden Behälter aus dem Behälterauslauf an die temporär angehaltenen Auslauf-Behälterhalterungen der jeweiligen Gruppe und Bewegen der mehreren Gruppen nacheinander weg von dem Behälterauslauf.

In einem weiteren Ausführungsbeispiel weist das Verfahren ferner mindestens eines auf von:
- (z. B. gleichzeitiges) Transferieren (z. B. aufweisend Schwenken, Schieben, Ziehen und/oder Saugen) der gruppenweise transportierten Behälter aus den Einlauf-Behälterhalterungen der jeweiligen Gruppe quer zu einer Transportrichtung eines Übergabeabschnitts des Einlauf-Behälterförderers zu dem Behältereinlauf mittels mindestens einer Transfereinrichtung der Behälterbehandlungsanlage; und
- (z. B. gleichzeitiges) Transferieren (z. B. aufweisend Schwenken, Schieben, Ziehen und/oder Saugen) von Behältern aus dem Behälterauslauf quer zu einer Transportrichtung eines Übernahmeabschnitts des Auslauf-Behälterförderers zu den Auslauf-Behälterhalterungen der jeweiligen Gruppe mittels mindestens einer Transfereinrichtung der Behälterbehandlungsanlage.

In einem weiteren Ausführungsbeispiel ist die Behälterreinigungsvorrichtung mehrspurig, mit mehreren zwischen dem Behältereinlauf und dem Behälterauslauf bewegbaren Behälterzellen je Spur zum Transportieren der Behälter durch die Behälterreinigungsvorrichtung. Das Verfahren kann vorzugsweise ferner aufweisen:
- (z. B. behälterzellenindividuelles) Überwachen der Behälterzellen auf einen Fehler (z. B. auf Beschädigung oder auf Vorhandensein von Behälterbruchstücken) mittels einer Sensorvorrichtung der Behälterreinigungsvorrichtung.

Bevorzugt kann ferner mindestens eines erfüllt sein von:
- das gruppenweise Hintransportieren erfolgt abhängig von dem Überwachen, optional derart, dass eine jeweilige Gruppengröße der mehreren Gruppen der Einlauf-Behälterhalterungen (z. B. dynamisch und/oder im Betrieb) abhängig von einer Fehlererkennung des Überwachens angepasst wird (z. B. zum Freihalten einer als defekt angegebenen Behälterzelle); und
- das gruppenweise Abtransportieren erfolgt abhängig von dem Überwachen und/oder dem gruppenweisen Hintransportieren, optional derart, dass eine jeweilige Gruppengröße der mehreren Gruppen der Auslauf-Behälterhalterungen (z. B. dynamisch und/oder im Betrieb) abhängig von einer Fehlererkennung des Überwachens und/oder der jeweiligen Gruppengröße der mehreren Gruppen der Einlauf-Behälterhalterungen angepasst wird (z. B. zum Verhindern einer Leerfahrt, die durch eine defekte Behälterzelle bewirkt würde).

Es ist darauf hinzuweisen, dass sich das Prinzip des gruppenweisen Behältertransports zu oder von der Behältereinigungsvorrichtung auch bei anderen Behälterbehandlungsvorrichtungen einsetzen lässt, bei denen mehrere Behälter nebeneinanderstehend taktweise oder kontinuierlich fahrend behandelt werden, wie z. B. Taktfüllmaschinen.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung eines Abschnitts einer Behälterbehandlungsanlage gemäß einem Ausführungsbeispiel;
- Figur 2: eine schematische Schnittansicht eines Behälterförderers und eines Abschnitts einer Behälterreinigungsvorrichtung einer beispielhaften Behälterbehandlungsanlage; und
- Figur 3: eine schematische Schnittansicht eines Behälterförderers und eines Abschnitts einer Behälterreinigungsvorrichtung einer beispielhaften Behälterbehandlungsanlage.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt einen Abschnitt einer Behälterbehandlungsanlage 10 zum Behandeln von Behältern 12.

Die Behälterbehandlungsanlage 10 weist eine Behälterreinigungsvorrichtung 22 sowie einen Einlauf-Behälterförderer 34 und/oder einen Auslauf-Behälterförderer 42 auf. Optional kann die Behälterbehandlungsanlage 10 bspw. noch eine Puffervorrichtung 14, eine Inspektionsvorrichtung 18 und/oder mindestens eine Transfereinrichtung 40, 50 aufweisen.

Die Puffervorrichtung 14 ist bevorzugt stromaufwärts von dem Behälterförderer 34 und der Behälterreinigungsvorrichtung 22 angeordnet. Es ist auch möglich, dass die Puffervorrichtung 14 oder eine weitere Puffervorrichtung bspw. (behälter-) stromabwärts von der Behälterreinigungsvorrichtung 22 angeordnet ist, also bspw. zwischen der Behälterreinigungsvorrichtung 22 und einer Füllvorrichtung zum Füllen der Behälter.

Beispielsweise können die Behälter 12 im Massenstrom zu der Puffervorrichtung 14 zugeführt werden. Die zugeführten Behälter 12 können bspw. von einer Auspackvorrichtung (nicht dargestellt in Figur 1) zugeführt werden. Die zugeführten Behälter 12 können bspw. auch Rückläufer (vor dem Füllen wegen Verschmutzung aussortierte Behälter) und/oder (fabrik-)neue Behälter aufweisen.

Die Puffervorrichtung 14 kann die Behälter 12 zwischenpuffern. Als Pufferfläche kann die Puffervorrichtung 14 bspw. mehrere nebeneinander angeordnete Transportbänder zum bodenseitigen Abstützen der Behälter 12 aufweisen. Die Transportbänder können individuell von einem jeweils eigenen Antrieb angetrieben werden. Geschwindigkeiten der einzelnen Transportbänder können so angepasst werden, dass sich die Behälter 12 mit einem minimalen Staudruck über die gesamte Pufferbreite verteilen. Bevorzugt kann die Puffervorrichtung 14 die Behälter 12 somit möglichst staudruckarm zwischenspeichern.

Die Puffervorrichtung 14 kann vorzugsweise einen einspurigen Behälterauslauf 16 aufweisen. Die Puffervorrichtung 14 kann somit die zwischengepufferten Behälter 12 durch den einspurigen Behälterauslauf 16 als einen einspurigen Behälterstrom abgeben.

Alternativ zu der Puffervorrichtung 14 kann bspw. eine Zusammenführungsvorrichtung umfasst sein, die die Behälter 12 vom Massenstrom zu einem einspurigen Behälterstrom zusammenfassen kann (nicht in Figur 1 dargestellt). Es ist ebenfalls möglich, dass die Behälter 12 die Puffervorrichtung 14 im Massenstrom verlassen und von einer Zusammenführungsvorrichtung zu einem einspurigen Behälterstrom zusammengefasst werden (nicht in Figur 1 dargestellt).

Alternativ ist es auch denkbar, dass die Behälter 12 von einer anderen Vorrichtung (z. B. einer Auspackvorrichtung) einspurig bereitgestellt und direkt (pufferlos) zu der Inspektionsvorrichtung 18 oder dem Behälterförderer 34 zugeführt werden.

Die Inspektionsvorrichtung 18 kann an einer Position stromabwärts von der Puffervorrichtung 14 und/oder stromaufwärts von dem Behälterförderer 34 angeordnet sein.

Die Inspektionsvorrichtung 18 kann dazu ausgebildet sein, Behälter 12, die nicht für die Reinigung geeignet sind (z.B. defekte oder stark verschmutzte Behälter) aus dem Behälterstrom auszuleiten (z.B. in einen neben der Inspektionsvorrichtung 18 befindlichen Müllcontainer). Alternativ kann die Inspektionsvorrichtung 18 nur die Detektion nicht zu reinigender Behälter 12 übernehmen. Diese Behälter 12 werden dann nicht bei der Inspektionsvorrichtung 18 oder danach ausgeschleust, sondern können von dem Behälterförderer 20 um die 180°-Kurve nach rechts weiterbewegt werden, ohne dass sie von bspw. einer Bewegungsvorrichtung (z. B. Linearmotorshuttle) gegriffen werden.

Die auszuschleusenden Behälter 12 können dann bspw. rechts von dem Behälterförderer 34 (ungefähr, wo sich das Bezugszeichen 40 in Fig. 1 befindet) in einen Müllcontainer befördert werden.

Die Inspektionsvorrichtung 18 kann zum Inspizieren der Behälter 12 ausgebildet sein. Bevorzugt kann die Inspektionsvorrichtung 18 einspurig sein bzw. die Behälter 12 eines einspurigen Behälterstroms inspizieren. Beispielsweise kann die Inspektionsvorrichtung 18 die Behälter 12 bezüglich mindestens eines vorgegebenen Kriteriums inspizieren. Vorzugsweise kann die Inspektionsvorrichtung 18 die Behälter 12 jeweils auf eine Beschädigung, übermäßige Verschmutzung, gewünschte Farbe und/oder gewünschte Form prüfen. Beschädigte, übermäßig verschmutzte, falschfarbige und/oder falsch geformte Behälter können erkannt und bspw. elektronisch markiert werden.

Von der Inspektionsvorrichtung 18 als unzulässig erkannte Behälter 12 können von der Inspektionsvorrichtung 18 oder einer stromabwärts davon angeordneten Ausleitvorrichtung aus dem Behälterstrom ausgeleitet werden. Zum Ausleiten kann beispielsweise ein Ausleitelement, wie bspw. eine Schiebeelement (Pusher) oder Schwenkelement, umfasst sein. Das Ausleitelement kann einen gewünschten Behälter 12 aus dem Behälterstrom bevorzugt winkelig, vorzugsweise quer, zum Behälterstrom ausleiten, z. B. durch Anschieben, Umleiten (Führen) und/oder Anblasen.

Zum Inspizieren kann die Inspektionsvorrichtung 18 vorzugsweise mindestens einen Sensor aufweisen. Der mindestens eine Sensor ist bevorzugt ein berührungslos arbeitender Sensor, z. B. ein optischer Sensor, ein Geruchssensor (sogenannte elektronische Nase) und/oder ein Massenspektrometer.

Es ist möglich, dass stromaufwärts der Inspektionsvorrichtung 18 bspw. noch eine Verschlussentfernungsvorrichtung zum Entfernen von eventuell vorhandenen Verschlüssen von den Behältern 12 angeordnet ist. Beispielsweise kann die Verschlussentfernungsvorrichtung eine Abschraubvorrichtung zum Abschrauben von Schraubverschlüssen von den Behältern 12 oder ein Entkorker zum Entfernen von Korken (z. B. Kronkorken) von den Behältern 12 sein.

Der hierin später noch genauer erläuterte Behälterförderer 34 kann die Behälter 12 zu der Reinigungsvorrichtung 22 zuführen. Der Behälterförderer 34 kann die Behälter 12 von einem, vorzugsweise einspurigen, (weiteren) Behälterförderer 20 empfangen. Der Behälterförderer 20 kann bspw. mindestens eine von der Puffervorrichtung 14, der Zusammenführungsvorrichtung (nicht dargestellt in Figur 1), der Inspektionsvorrichtung 18 und der Verschlussentfernungsvorrichtung (nicht dargestellt in Figur 1) mit dem Behälterförderer 34 verbinden.

Die Behälterreinigungsvorrichtung 22 ist zum Reinigen der Behälter 12 ausgebildet. Beispielsweise können die Behälter 12 mittels Düsen der Behälterreinigungsvorrichtung 22 außen und/oder innen mit einem flüssigen Reinigungsmedium abgespritzt werden und/oder durch mindestens ein Reinigungsmedium-Tauchbad bewegt werden.

Die Behälterreinigungsvorrichtung 22 weist einen Behältereinlauf 24 und einen Behälterauslauf 26 auf. Die Behälterreinigungsvorrichtung 22 kann die Behälter 12 am Behältereinlauf 24 empfangen und am Behälterauslauf 26 abgeben. Der Behältereinlauf 24 kann als ein Einschub ausgeführt sein, in den die Behälter 12 einzuschieben sind. Der Behälterauslauf 26 kann als ein Ausschub ausgeführt sein, aus dem die gereinigten Behälter 12 ausgeschoben werden.

Der Behältereinlauf 24 und der Behälterauslauf 26 können auf entgegengesetzten Seiten der Behälterreinigungsvorrichtung 22 angeordnet sein (Doppelendmaschine), wie in Figur 1 dargestellt ist. Alternativ können der Behältereinlauf 24 und der Behälterauslauf 26 am gleichen Ende, z. B. übereinander, angeordnet sein (Einendmaschine).

Bevorzugt kann die Behälterreinigungsvorrichtung 22 mehrere Spuren (Pfade / Gassen) 28 aufweisen. Entsprechend können auch der Behältereinlauf 24 und der Behälterauslauf 26 die mehrere Spuren 28 aufweisen. Die Spuren 28 können nebeneinander angeordnet sein, vorzugsweise parallel zueinander. Die Spuren 28 können umlaufende Spuren sein. Am Behältereinlauf 24 können die Spuren 28 in einer Reihe nebeneinander angeordnet sein. Am Behältereinlauf 26 können die Spuren 28 in einer Reihe nebeneinander angeordnet sein. Die Reihe/n kann/können sich quer zu einer Längsachse der Behälterreinigungsvorrichtung 22 und/oder quer zu einer Haupterstreckungsrichtung der Spuren 28 erstrecken.

Mittels der mehreren Spuren 28 können jeweils mehrere Behälter 12 parallel / nebeneinander am Behältereinlauf 24 empfangen, durch die Behälterreinigungsvorrichtung 22 transportiert und dabei gereinigt sowie am Behälterauslauf 26 abgegeben werden.

Beispielhaft weist die in Figur 1 dargestellte Behälterreinigungsvorrichtung 22 elf Spuren 28 auf. Bevorzugt weist die Behälterreinigungsvorrichtung 22 zwischen fünf und einhundert Spuren 28 auf.

Vorzugsweise können mehrere Behälterzellen 30 entlang jeder Spur 28 bewegbar sein (in Figur 1 der besseren Übersicht halber nur im Behältereinlauf 24 und im Behälterauslauf 26 dargestellt). Jede Behälterzelle 30 kann einen Behälter 12 aufnehmen. Der aufgenommene Behälter 12 kann mittels der jeweiligen Behälterzelle 30 durch die Behälterreinigungsvorrichtung 22 von dem Behältereinlauf 24 zu dem Behälterauslauf 26 bewegt werden. Die Behälterzellen 30 können bspw. von mehreren Zellenträgern getragen und durch die Behälterreinigungsvorrichtung 22 bewegt werden. Beispielsweise kann jeder Zellenträger eine Reihe von Behälterzellen 30 tragen, wobei die Reihe durch je eine Behälterzelle 30 je Spur 28 gebildet wird. In einer Reihe nebeneinanderliege Behälterzellen 30 aus den Spuren 28 können von je einem der Zellenträger getragen sein.

Bevorzugt weist die Behälterreinigungsvorrichtung 22 eine Sensorvorrichtung 32 auf. Die Sensorvorrichtung 32 kann die Behälterzellen 30 überwachen, bevorzugt behälterzellenindividuell. Beispielsweise kann die Sensorvorrichtungen 32 Fehler an den Behälterzellen 30 erkennen. Dazu gehören bspw. eine Beschädigung einer Behälterzelle 30, Behälterbruchstücke in einer Behälterzelle 30 und/oder einen blockierten Behälter 12 in einer Behälterzelle 30.

Die Sensorvorrichtung 32 kann jegliches Messprinzip zum Überwachen der Behälterzellen 30 nutzen. Beispielsweise kann die Sensorvorrichtung 32 eine berührungslose oder optische Sensorvorrichtung 32 sein.

Bevorzugt weist die Sensorvorrichtung 32 mehrere Sensoren auf. Beispielsweise kann die Sensorvorrichtung 32 je Spur 28 mindestens einen Sensor aufweisen, der zum Überwachen der jeweiligen Spur 28 angeordnet ist.

Vorteilhaft ist es, wenn nicht für jede Spur 28 ein eigener Sensor benötigt wird. Es ist z. B. möglich, mit einem einzigen Sensor, z. B. einer Kamera, mehrere der Spuren 28 (z. B. drei oder fünf) zu überwachen. Für eine Behälterreinigungsvorrichtung 22 mit einer Breite von zwanzig Spuren 28 würden dann bspw. nur vier Sensoren, z. B. Kameras, benötigt.

Der (Einlauf-) Behälterförderer 34 kann die Behälter 12 zu dem Behältereinlauf 24 fördern, bevorzugt einspurig bzw. in einem einspurigen Behälterstrom. Beispielsweise kann der Behälterförderer 34 die Behälter 12 von dem Behälterförderer 20 übernehmen.

Der Behälterförderer 34 weist eine Vielzahl von (Einlauf-) Behälterhalterungen 36 auf. Bevorzugt kann der Behälterförderer 34 ferner eine Steuereinrichtung 38 zum Betreiben des Behälterförderers 34 aufweisen, z. B. wie hierin beschrieben.

Mittels einer Behälterhalterung 36 kann bevorzugt jeweils ein Behälter 12 transportiert werden.

Bevorzugt kann die Behälterhalterung 36 zum Schieben (Mitnehmen) eines Behälters 12 ausgebildet sein. Beispielsweise kann die Behälterhalterung 36 einen Körper mit einer (vertikal) einachsig konkav gekrümmten Aufnahmefläche für einen Behälterrumpf oder einen Behälterhals des Behälters 12 aufweisen. Die Behälter 12 können z. B. über eine Überschubplatte oder ein Transportband geschoben werden, auf der die Behälter 12 während des Schiebens bodenseitig abgestützt werden. Bei Nutzung der Überschubplatte können die Behälter 12 vollständig über die Behälterhalterungen 36 von dem Behälterförderer 34 angetrieben werden. Bei Nutzung eines mitlaufenden Transportbands ist über die Behälterhalterungen 36 nur ein Teil der Vortriebskraft für die Behälter 12 aufzubringen, der restliche Teil kommt vom mitlaufenden Transportband. Es ist sogar möglich, sich das mitlaufende Transportband schneller bewegt als die gewünschte Transportgeschwindigkeit der Behälter 12. Dann müsste der Behälterförderer 34 die Behälterhalterungen 36 derart bewegen, dass diese die zu transportierenden Behälter 12 auf dem mitlaufenden Transportband bremsen.

Es ist allerdings bspw. auch möglich, dass die Behälterhalterung 36 einen Behälter 12 tragen kann, z. B. an dessen Halsring oder an dessen Rumpf. Es ist ebenfalls möglich, dass die Behälterhalterung 36 eine Behälterbodenstützplatte, eine Behälterklammer oder einen Behältergreifer aufweist.

Beispielsweise kann eine Behälterhalterung 36 in einen Formschluss mit mindestens einem Behälter 12 gehen. Der Formschluss kann bspw. durch eine passive oder aktiv gesteuerte Behälterklammer bewirkt werden. Auch möglich ist eine Ausbildung der Behälterhalterung 36 als eine starre Garnitur, die bspw. in der Draufsicht U-förmig, V-förmig oder W-förmig ist. In diesem Fall könnte dann vorzugsweise eine zusätzliche stationäre Außenführung den jeweiligen Behälter 12 während des Transports in der Behälterhalterung 36 sichern. Alternativ zum Formschluss ist auch eine kraftschlüssige Sicherung des Behälters 12 an der Behälterhalterung 36 denkbar.

Die Vielzahl an Behälterhalterungen 36 bilden mehrere Gruppen G1 bis G4, z. B. vier Gruppen wie in Figur 1 beispielhaft dargestellt ist. Jede Gruppe G1 bis G4 wird aus mehreren der Behälterhalterungen 36 gebildet.

Vorzugsweise kann eine Anzahl der Behälterhalterungen 36 je Gruppe G1 bis G4 einer Anzahl der mehreren Spuren 28 entsprechen. Je nach Konfiguration des Behälterförderers 34 kann die Anzahl der Behälterhalterungen 36 je Gruppe G1 bis G4 festgelegt sein, z. B. durch mechanische Verbindung der Behälterhalterungen 36 je Gruppe G1 bis G4, oder variabel sein, z. B. durch elektronische Zuordnung mittels der Steuereinrichtung 38.

Besonders bevorzugt kann in der variablen Variante bspw. die Anzahl der Behälterhalterungen 36 einer Gruppe G1 bis G4 im Betrieb angepasst werden. Die jeweilige Gruppengröße (= Anzahl der Behälterhalterungen 36 der jeweiligen Gruppe G1 bis G4) kann abhängig von dem Überwachen der Sensorvorrichtung 32 sein. Wenn die Sensorvorrichtung 32 bspw. einen Fehler einer der Behälterzellen 30 erkennt, kann bei derjenigen Gruppe G1 bis G4, die einen Behälter 12 zu dieser fehlerhaften Behälterzelle 30 transportieren würde, die Anzahl der Behälterhalterungen 36 für eine Durchfahrt um eins verringert werden, sodass eben kein Behälter 12 zu der fehlerhaften Behälterzelle 30 transportiert wird. Die übrigen Behälterhalterungen 36 dieser Gruppe G1 bis G4 können die fehlerhafte Behälterzelle 30 freilassen und nur Behälter 12 zu funktionsfähigen Behälterzellen 30 übergeben.

Die Gruppen G1 bis G4 können voneinander beabstandet bewegt werden. Der Abstand zwischen zwei aufeinanderfolgenden Gruppen G1 bis G4 kann dann größer sein als die Abstände benachbarter Behälterhalterungen 36 einer Gruppe G1 bis G4.

Mittels der Gruppen G1 bis G4 der Behälterhalterungen 36 werden die Behälter 12 gruppenweise (pulkweise) hin zu dem Behältereinlauf 24 transportiert. Im Einzelnen können die Gruppen G1 bis G4 nacheinander Behälter 12 von dem Behälterförderer 20 in einem Übernahmeabschnitt des Behälterförderers 34 übernehmen und die übernommenen Behälter 12 in den jeweiligen Gruppen G1 bis G4 nacheinander zu einem Übergabeabschnitt des Behälterförderers 34 zur Übergabe an den Behältereinlauf 24 transportieren. Der Übergabeabschnitt kann sich vorzugsweise quer zu den Spuren 28 erstrecken. Angekommen am Behältereinlauf 24 bzw. dem Übergabeabschnitt des Behälterförderers 34 kann die jeweilige Gruppe G1 bis G4 temporär anhalten und die jeweils transportierten Behälter 12, vorzugsweise gleichzeitig, an den Behältereinlauf 24 übergeben, z. B. unter Mitwirkung der Transfereinrichtung 40. Vorzugsweise kann eine jeweilige Gruppe G1 bis G4 so zum Stillstand kommen, dass die von den jeweiligen Behälterhalterungen 36 transportierten Behälter 12 vor den jeweiligen Behälterzellen 30 bzw. Spuren 28 positioniert sind.

Bevorzugt können die Gruppen G1 bis G4 unabhängig voneinander bewegt werden. Hierfür sind unterschiedliche Konfigurationen des Behälterförderers 34 denkbar.

Beispielsweise kann der Behälterförderer 34 mehrere umlaufende Antriebselemente aufweisen. Die Antriebselemente können bspw. Ketten oder Riemen sein. Die Antriebselemente sind bevorzugt individuell mittels einer jeweils eigenen Antriebseinheit (z. B. Elektromotor) antreibbar. Die umlaufenden Antriebselemente können jeweils mit einer der mehreren Gruppen G1 bis G4 zum Mitnehmen der jeweiligen Gruppe G1 bis G4, vorzugsweise mechanisch, verbunden sein. Beispielsweise können die Behälterhalterungen 36 einer Gruppe G1 bis G4 an einem jeweiligen umlaufenden Antriebselement gesichert oder getragen sein. Beispielsweise können die Behälterhalterungen 36 einer Gruppe G1 bis G4 einzeln oder gemeinsam über einen Verbindungsträger an dem jeweiligen umlaufenden Antriebselement gesichert oder getragen sein. Somit kann jede Gruppe G1 bis G4 durch die jeweilige Antriebseinheit mittels des jeweiligen Antriebselements individuell und unabhängig von den anderen Gruppen bewegt werden.

Ein derart konfigurierter Behälterförderer 34 kann bspw. wie folgt betrieben werden. Die erste Gruppe G1 kann von dem jeweiligen Antriebselement zu einem Übernahmeabschnitt des Behälterförderers 34 bewegt werden. Dort kann bspw. eine Einlaufschnecke oder ein Langstator-Linearmotor-Transportstern angeordnet sein, um die in unregelmäßigem Abstand zulaufenden Behälter 12 auf eine gewünschte Teilung (Behälterabstand) zu bringen. Nachdem jede Behälterhalterung 36 der ersten Gruppe G1 mit einem Behälter 12 bestückt ist, kann die erste Gruppe G1 in Richtung zu dem Behältereinlauf 24 beschleunigt werden. Sogleich kann die zweite Gruppe G2 mit der Aufnahme der nachfolgend einlaufenden Behälter 12 beginnen. Die erste Gruppe G1 kann zu dem Behältereinlauf 24 bewegt werden und so zum Stillstand kommen, dass die Behälter 12 vor den jeweiligen Behälterzellen 30 bzw. Spuren 38 positioniert sind. Nun können die Behälter 12 an die Behälterzellen 30 bzw. Spuren 38 übergeben werden. Anschließend kann die erste Gruppe G1 weiterbewegt werden, und die nachfolgende Gruppe G2 kann die nächsten Behälterzellen 30 mit Behältern 12 befüllen.

Bevorzugt ist jedoch, dass der Behälterförderer 34 ein Langstator-Linearmotor-Förderer ist. Alternativ ist bspw. auch eine Ausführung als ein Kurzstator-Linearmotor-Förderer oder ein Planarmotor-Förderer denkbar.

Der Behälterförderer 34 kann mehrere Bewegungsvorrichtungen aufweisen. Die Bewegungsvorrichtungen können auch als Mover oder Shuttle bezeichnet werden. Beispielsweise können die Bewegungsvorrichtungen jeweils mindestens eine der Behälterhalterungen 36 tragen. Die Bewegungsvorrichtungen können von dem Übernahmeabschnitt des Behälterförderers 34 zu dem Übergabeabschnitt des Behälterförderers 34 und zurückbewegt werden, z. B. auf einer umlaufenden Bahn. Die Bewegungsvorrichtungen sind bevorzugt unabhängig voneinander bewegbar. Die Bewegungsvorrichtungen sind vorzugsweise individuell magnetisch antreibbar.

Die Steuereinrichtung 38 kann dazu konfiguriert sein, den Behälterförderer 34 so zu betreiben, dass die Bewegungsvorrichtungen die Behälterhalterungen 36 in den mehreren Gruppen G1 bis G4 nacheinander hin zu dem Behältereinlauf 24 / dem Übergabeabschnitt und wieder zurück zu dem Behälterförderer 20 / dem Übernahmeabschnitt bewegen.

Im Einzelnen können die Bewegungsvorrichtungen in unregelmäßigem Abstand einlaufende Behälter 12 vom Behälterförderer 20 im Übernahmeabschnitt des Behälterförderers 34 übernehmen. Bevorzugt können sich die Bewegungsvorrichtungen dafür auf die Behälter 12 aufsynchronisieren. Beispielsweise können die Behälter 12 hierfür auf dem Behälterförderer 20 mittels eines Sensors (z. B. Lichtschranke, Ultraschallsensor oder Kamera) erfasst werden, um die Position des jeweiligen Behälters 12 zu ermitteln. Abhängig von den ermittelten Positionen kann die Steuereinrichtung 38 den Behälterförderer 34 zum Aufsynchronisieren der Bewegungsvorrichtungen auf die Behälter 12 betreiben. Anschließend können die Behälter 12 mittels der Bewegungsvorrichtungen gruppenweise in der jeweiligen Gruppen G1 bis G4 zu dem Behältereinlauf 24 / Übergabeabschnitt des Behälterförderers 34 transportiert werden. Es versteht sich, dass sich die Bewegungsvorrichtungen dabei ebenfalls gruppenweise (im Pulk) bewegen können.

Die Gruppe aus mehreren Bewegungsvorrichtungen kann sich, vorzugsweise mit hoher Geschwindigkeit, zum Behältereinlauf 24 bewegen. Dort angekommen, kann jede Bewegungsvorrichtung der jeweiligen Gruppe so zum Stehen kommen, dass die transportierten Behälter 12 direkt vor den Spuren 28 bzw. den Behälterzellen 30 positioniert sind. Die Behälter 12 können dann gleichzeitig an die Behälterzellen 30 übergeben werden, z. B. unter Mitwirkung der Transfereinrichtung 40. Während der Behälterübergabe oder direkt im Anschluss daran können die Bewegungsvorrichtungen wieder wegbeschleunigt und zu dem Übernahmeabschnitt des Behälterförderers 34 bewegt werden, zur Übernahme der nächsten Behälter 12. Damit kann auch die Einfahrt einer neuen Gruppe von Bewegungsvorrichtungen mit deren transportierten Behältern 12 freigegeben werden.

Bevorzugt können die Bewegungsvorrichtungen mittels (z. B. elektro-) magnetischer Wechselwirkung mit einem Stator angetrieben sein. Beispielsweise können die Bewegungsvorrichtungen mittels eines Langstator-Linearmotor-Antriebssystems, eines Kurzstator-Linearmotor-Antriebssystems oder eines Planarmotor-Antriebssystems des Behälterförderers 34 angetrieben sein.

Besonders bevorzugt ist der Behälterförderer 34 als ein Langstator-Linearmotor-Förderer ausgebildet. Die Bewegungsvorrichtungen und der Stator können gemeinsam ein Langstator-Linearmotor-Antriebssystem bilden. Der Stator kann als ein ortsfester Langstator mit Elektromagneten zum Bewirken einer Bewegung bzw. eines Antriebs der mit Permanentmagneten ausgestatteten Bewegungsvorrichtungen ausgebildet sein. Der Langstator kann aus mehreren nebeneinander angeordneten Langstatorsegmenten gebildet sein. Die Bewegungsvorrichtungen können bspw. mit Führungselementen, wie Rollen oder Gleitschuhen, an einer umlaufenden Führungsbahn geführt und bevorzugt abgestützt sein.

Wie bereits erwähnt, ist es allerdings bspw. auch möglich, dass der Behälterförderer 34 ein Kurzstator-Linearmotor-Förderer oder ein Planarmotor-Förderer ist.

Beim Kurzstator-Linearmotor-Förderer können die Bewegungsvorrichtungen und ortsfeste Permanentmagnete gemeinsam ein Kurzstator-Linearmotor-Antriebssystem bilden. Die Bewegungsvorrichtungen können einen durch Elektromagnete gebildeten Kurzstator aufweisen, der zum Antreiben der jeweiligen Bewegungsvorrichtung in magnetische Wechselwirkung mit ortsfesten Permanentmagneten treten kann. Die Bewegungsvorrichtungen können bspw. mit Führungselementen, wie Rollen oder Gleitschuhen, an einer umlaufenden Führungsbahn geführt und bevorzugt abgestützt sein.

Der Planarmotor-Förderer kann die Bewegungsvorrichtungen mit mindestens zwei Freiheitgraden (x-Richtung und y-Richtung) über eine bevorzugt planare Antriebsfläche eines Stators mittels magnetischer Wechselwirkung mit dem Stator bewegen (nicht in Figur 1 dargestellt). Die Bewegungsvorrichtung und der Stator können gemeinsam ein Planarmotor-Antriebssystem bilden. Der Stator kann auch als Plattform oder Grundelement bezeichnet werden. Es ist auch möglich, dass zusätzlich eine Hubbewegung (z-Richtung) und/oder eine Neigebewegung der Bewegungsvorrichtung relativ zu dem Stator / Grundelement mittels der magnetischen Wechselwirkung steuerbar ist. Das Grundelement kann bevorzugt in Kacheln segmentiert sein. Vorzugsweise kann die Antriebsfläche horizontal oder vertikal ausgerichtet sein. Der Stator kann bspw. durch bewegbare, z. B. drehbare, Permanentmagnete oder durch ortsfeste Elektromagnete gebildet sein. Die Bewegungsvorrichtungen 52 weisen vorzugsweise Permanentmagnete auf.

Die Transfereinrichtung 40 kann die Behälter 12 aus den Behälterhalterungen 36 der jeweiligen Gruppe G1 bis G4 quer zu einer Transportrichtung des Übergabeabschnitts des Behälterförderers 34 hin zu dem Behältereinlauf 24 zu transferieren, vorzugsweise gleichzeitig. Die genannte Transferrichtung kann vorzugsweise parallel zu den Spuren 28 und/oder quer zu der Reihe von Behälterzellen 30 sein.

Beim Transfer oder bereits bei dessen Vorbereitung kann die Transfereinrichtung 40 die Behälter 12 bspw. um ein Gelenk der jeweiligen Behälterhalterung 36 schwenken, mittels einer Schubbeinrichtung schieben oder mittels einer Zieheinrichtung ziehen (z. B. Ansaugen mittels Saugeinrichtung, wie bspw. Vakuumgreifer).

Bevorzugt ist die Transfereinrichtung 40 dazu ausgebildet, die Behälter 12 aus den Behälterhalterungen 36 derart hin zu dem Behältereinlauf 24 zu bewegen, dass die Behälter 12 Positionen am Behältereinlauf 24 erreichen, in der die Behälter 12 durch Einschubfinger (70 - siehe z. B. Figur 2) der Behälterreinigungsvorrichtung 22 angehoben und in die jeweilige Behälterzelle 30 geschoben werden können.

Die vorstehend erläuterte Technik zum gruppenweisen Transport der Behälter 12 mittels des Behälterförderers 34 zu dem Behältereinlauf 24 der Behälterreinigungsvorrichtung 22 usw. kann alternativ oder zusätzlich am Behälterauslauf 26 der Behälterreinigungsvorrichtung 22 mittels des Behälterförderers 42 angewendet werden.

Entsprechend gelten die Erläuterungen und Beispiele zu dem Einlauf-Behälterförderer 34 in analoger/umgekehrter Weise für den Auslauf-Behälterförderer 42 und dessen in mehreren Gruppen G5 bis G8 bewegbaren (Auslass-) Behälterhalterungen 44. Die Behälter 12 können mittels der mehreren Gruppen G5 bis G8 von Behälterhalterungen 44 gruppenweise nacheinander weg von dem Behälterauslauf 26 transportiert werden. Der Behälterförderer 42 kann die Behälter 12 gruppenweise mittels der mehreren Gruppen G5 bis G8 zu einem Übergabeabschnitt des Behälterförderers 42 zur Übergabe an einen weiteren, vorzugsweise einspurigen, Behälterförderer 46 abtransportieren.

Der Behälterförderer 42 kann eine eigene Steuereinrichtung 48 analog der Steuereinrichtung 38 aufweisen. Auch kann eine weitere Transfereinrichtung 50 umfasst sein, die in analoger Weise zur Transfereinrichtung 40 eine Übernahme der gereinigten Behälter 12 von dem Behälterauslauf 26 zu den im Übernahmeabschnitt des Behälterförderers 42 positionierten Behälterhalterungen 44 der jeweiligen Gruppe G4 bis G8 unterstützen kann.

Bezüglich der Konfiguration des Behälterförderers 42, der Behälterhalterungen 44, die Steuereinrichtung 48 und/oder der Transfereinrichtung 50 wird zum Vermeiden von Wiederholungen auf die Ausführungen zur Konfiguration des Behälterförderers 34, der Behälterhalterungen 36, der Steuereinrichtung 38 bzw. der Transfereinrichtung 40 verwiesen.

Die Figur 2 zeigt beispielhaft einen schematischen Querschnitt durch einen beispielhaften Behälterförderer 34 und einen beispielhaften Behältereinlauf 24 der Behälterreinigungsvorrichtung 22.

Der Behälterförderer 34 kann als ein Langstator-Linearmotor-Förderer (LLM-Förderer) ausgeführt sein, der mehrere Bewegungsvorrichtungen 52 aufweist. Die Bewegungsvorrichtungen 52 können in magnetischer Wechselwirkung mit Langstatorsegmenten 54 zum Bewegen auf einer umlaufenden Führungsbahn 56 angetrieben werden. Bevorzugt können die Bewegungsvorrichtungen 52 mittels Führungselementen 58, wie Rollen oder Gleitschuhe, an der Führungsbahn 56 geführt und bevorzugt auch getragen sein. Die Bewegungsvorrichtungen 52 tragen jeweils eine Behälterhalterung 36.

Beispielsweise können die Behälterhalterungen 36 die Behälter 12 über eine Überschubplatte (oder ein Transportband) 60 schieben.

Während des Transports können die Behälter 12 vorzugsweise seitlich mittels eines Führungselements 62, wie einer Führungswand oder einem Führungsgeländer, geführt und in der jeweiligen Behälterhalterung 36 gesichert sein.

Vorzugsweise können die Langstatorsegmente 54 und optional die Bewegungsvorrichtungen 52 sowie bspw. die Führungselemente 58 und/oder die Führungsbahn 56 mittels einer Abdeckung 64 oberseitig geschützt abgedeckt sein. Bevorzugt sind die Langstatorsegemente 54 von einem Gestell 66 getragen, das bspw. noch einen Kabelkanal 68 und/oder die Transfereinrichtung 40 tragen kann.

Die Transfereinrichtung 40 ist hier beispielhaft im Bereich des Behälterförderers 34 gegenüber dem Behältereinlauf 24 angeordnet. Die Transfereinrichtung 40 weist bevorzugt mehrere Schubeinrichtungen (z. B. Pusher) auf, die die Behälter 12 aus der jeweiligen Behälterhalterung 36 in Richtung zu dem Behältereinlauf 24 herausschieben können, wenn die jeweilige Behälterhalterung 36 vor der jeweils zu befüllenden Spur 28 bzw. Behälterzelle 30 temporär angehalten ist. Die Behälter 12 können mittels der Transfereinrichtung 40 bevorzugt so weit vorgeschoben werden, dass ein jeweiliger schwenkbarer Einschubfinger 70 in Eingriff mit dem jeweiligen Behälter 12 gelangen, diesen anheben und in eine jeweilige Behälterzelle 30 einschieben kann. Bevorzugt kann der Einschubfinger 70 dabei auf einer Kreisbahn bewegt werden. Bevorzugt ist die Bewegung der Einschubfinger 70 eine Überlagerung von zwei, durch zwei Servoantriebe erzeugte, Rotationsbewegungen.

Die Figur 3 zeigt beispielhaft einen schematischen Querschnitt durch einen weiteren beispielhaften Behälterförderer 34 und einen weiteren beispielhaften Behältereinlauf 24 der Behälterreinigungsvorrichtung 22. Der Behälterförderer 34 kann wiederum als ein Langstator-Linearmotor-Förderer (LLM-Förderer) ausgeführt sein.

Der Behälterförderer 34 ist als ein Langstator-Linearmotor-Förderer ausgeführt. Anstatt jedoch, wie bezüglich Figur 2 beschrieben, den Behälter 12 mittels einer Schubeinrichtung der Transfereinrichtung 40 aus der jeweiligen Behälterhalterung 36 zu schieben und dann mittels eines Einschubfingers 70 in eine Behälterzelle 30 zu bewegen, erfolgt der Transfer in die Behälterzelle 30 hier direkt aus der Behälterhalterung 36. Dazu können die Behälterhalterungen 36 auf der jeweiligen Bewegungsvorrichtung 52 beweglich, vorzugsweise schwenkbar um ein Gelenk 72, gelagert sein bzw. jeweils ein solches Gelenk 72 aufweisen. Bevorzugt kann eine Schwenkachse des Gelenks 72 parallel zu einer Horizontalachse sein. Mittels des Gelenks 72 kann die Behälterhalterung 36 mit dem Behälter 12 (z. B. nach unten) geschwenkt werden, sodass bspw. eine Mündung des Behälters 12 hin zu der jeweiligen Behälterzelle 30 gerichtet ist. Anschließend kann der Behälter 12 mittels einer Schubeinrichtung der Transfereinrichtung 40 aus der Behälterhalterung 36 direkt in die jeweilige Behälterzelle 30 eingeschoben werden, z. B. über eine Ablaufschiene 74.

Das Schwenken der Behälterhalterung 36 um das Gelenk 72 kann bspw. erfolgen, wenn die jeweilige Bewegungsvorrichtung 52 sich auf ihrem Weg zum Behältereinlauf 24 befindet. Alternativ oder zusätzlich kann das Schwenken erfolgen, wenn die jeweilige Bewegungsvorrichtung 52 ihre gewünschte Position vor der Behältereinlauf 24 (der Spur 28/der Behälterzelle 30) bereits erreicht hat. Die Erzeugung der Schwenkbewegung kann bspw. über eine Führungskurve 76 (nur rein schematisch an mehreren Positionen in Figur 3 dargestellt) oder einen, z. B. auf der Bewegungsvorrichtung 52 befindlichen, Antrieb (nicht in Figur 3 dargestellt) erfolgen.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 und beispielsweise unabhängig von den Merkmalen bezüglich des Vorhandenseins und/oder der Konfiguration der Behälterreinigungsvorrichtung, des Einlauf-Behälterförderers, der Einlauf-Behälterhalterungen, des Auslauf-Behälterförderers und/oder der Auslauf-Behälterhalterungen des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

| | | | |
|---|---|---|---|
| 10 | Behälterbehandlungsanlage | 48 | Steuereinrichtung |
| 12 | Behälter | 50 | Transfereinrichtung |
| 14 | Puffervorrichtung | 52 | Bewegungsvorrichtung |
| 16 | Behälterauslauf | 54 | Langstatorsegment |
| 18 | Inspektionsvorrichtung | 56 | Führungsbahn |
| 20 | Behälterförderer | 58 | Führungselement |
| 22 | Behälterreinigungsvorrichtung | 60 | Überschubplatte / Transportband |
| 24 | Behältereinlauf | 62 | Führungselement |
| 26 | Behälterauslauf | 64 | Abdeckung |
| 28 | Spur | 66 | Gestell |
| 30 | Behälterzelle | 68 | Kabelkanal |
| 32 | Sensorvorrichtung | 70 | Einschubfinger |
| 34 | (Einlauf-) Behälterförderer | 72 | Gelenk |
| 36 | (Einlauf-) Behälterhalterung | 74 | Ablaufschiene |
| 38 | Steuereinrichtung | 76 | Führungskurve |
| 40 | Transfereinrichtung | | |
| 42 | (Auslauf-) Behälterförderer | G1-G4 | (Einlauf-) Gruppe |
| 44 | (Auslauf-) Behälterhalterung | G5-G8 | (Auslauf-) Gruppe |
| 46 | Behälterförderer | | |

## Patentansprüche

1. Behälterbehandlungsanlage (10) aufweisend:
eine Behälterreinigungsvorrichtung (22) mit einem Behältereinlauf (24) und einem Behälterauslauf (26); und
mindestens eines von:
einen, vorzugsweise einspurigen, Einlauf-Behälterförderer (34) aufweisend Einlauf-Behälterhalterungen (36), die in mehreren Gruppen (G1, G2, G3, G4) aus jeweils mehreren der Einlauf-Behälterhalterungen (36) nacheinander hin zu dem Behältereinlauf (24) bewegbar sind zum gruppenweisen Transportieren von Behältern (12) hin zu dem Behältereinlauf (24); und
einen, vorzugsweise einspurigen, Auslauf-Behälterförderer (42) aufweisend Auslauf-Behälterhalterungen (44), die in mehreren Gruppen (G5, G6, G7, G8) aus jeweils mehreren der Auslauf-Behälterhalterungen (44) nacheinander weg von dem Behälterauslauf (26) bewegbar sind zum gruppenweisen Transportieren von Behältern (12) weg von dem Behälterauslauf (26).

2. Behälterbehandlungsanlage (10) nach Anspruch 1, wobei mindestens eines erfüllt ist von:
die Behälterreinigungsvorrichtung (22) weist mehrere Spuren (28) auf, und eine Anzahl der mehreren Einlauf-Behälterhalterungen (36) je Gruppe (G1, G2, G3, G4) und/oder eine Anzahl der mehreren Auslauf-Behälterhalterungen (44) je Gruppe (G5, G6, G7, G8) entspricht einer Anzahl der mehreren Spuren (28);
die mehreren Gruppen (G1, G2, G3, G4) der Einlauf-Behälterhalterungen (36) sind voneinander beabstandet bewegbar;
die mehreren Gruppen (G5, G6, G7, G8) der Auslauf-Behälterhalterungen (44) sind voneinander beabstandet bewegbar;
die mehreren Gruppen (G1, G2, G3, G4) der Einlauf-Behälterhalterungen (36) sind unabhängig voneinander bewegbar; und
die mehreren Gruppen (G5, G6, G7, G8) der Auslauf-Behälterhalterungen (44) sind unabhängig voneinander bewegbar.

3. Behälterbehandlungsanlage (10) nach Anspruch 1 oder Anspruch 2, wobei mindestens eines erfüllt ist von:
der Behältereinlauf (24) weist mehrere Spuren (28) auf, die in einer Reihe nebeneinander angeordnet sind, vorzugsweise parallel zueinander, und ein, vorzugsweise einspuriger, Übergabeabschnitt des Einlauf-Behälterförderers (34) erstreckt sich, vorzugsweise parallel, entlang der Reihe; und
der Behälterauslauf (26) weist mehrere Spuren (28) auf, die in einer Reihe nebeneinander angeordnet sind, vorzugsweise parallel zueinander, und ein, vorzugsweise einspuriger, Übernahmeabschnitt des Auslauf-Behälterförderers (42) erstreckt sich, vorzugsweise parallel, entlang der Reihe.

4. Behälterbehandlungsanlage (10) nach einem der vorherigen Ansprüche, wobei mindestens eines erfüllt ist von:
der Einlauf-Behälterförderer (34) ist dazu konfiguriert, die mehreren Gruppen (G1, G2, G3, G4) nacheinander zu dem Behältereinlauf (24) zu bewegen und jeweils vor dem Behältereinlauf (24) zum gleichzeitigen Übergeben der jeweils gruppenweise transportierten Behälter (12) an den Behältereinlauf (24) temporär anzuhalten; und
der Auslauf-Behälterförderer (42) ist dazu konfiguriert, die mehreren Gruppen (G5, G6, G7, G8) jeweils vor dem Behälterauslauf (26) zum gleichzeitigen Übernehmen der jeweils gruppenweise zu transportierenden Behälter (12) von dem Behälterauslauf (26) temporär anzuhalten und nacheinander weg von dem Behälterauslauf (26) zu bewegen.

5. Behälterbehandlungsanlage (10) nach einem der vorherigen Ansprüche, wobei:
der Einlauf-Behälterförderer (34) und/oder der Auslauf-Behälterförderer (42) ein Langstator-Linearmotor-Förderer, ein Kurzstator-Linearmotor-Förderer oder ein Planarmotor-Förderer ist.

6. Behälterbehandlungsanlage (10) nach einem der vorherigen Ansprüche, wobei mindestens eines erfüllt ist von:
der Einlauf-Behälterförderer (34) weist mehrere Bewegungsvorrichtungen (52), die unabhängig voneinander bewegbar sind, individuell, vorzugsweise magnetisch oder mechanisch, antreibbar sind und jeweils mindestens eine der mehreren Einlauf-Behälterhalterungen (36) tragen, und eine Steuereinrichtung (38), die dazu konfiguriert ist, den Einlauf-Behälterförderer (34) so zu betreiben, dass die mehreren Bewegungsvorrichtungen (52) die Einlauf-Behälterhalterungen (36) in den mehreren Gruppen (G1, G2, G3, G4) aus jeweils mehreren der Einlauf-Behälterhalterungen (36) nacheinander hin zu dem Behältereinlauf (24) bewegen, auf; und
der Auslauf-Behälterförderer (42) weist mehrere Bewegungsvorrichtungen (52), die unabhängig voneinander bewegbar sind, individuell, vorzugsweise magnetisch oder mechanisch, antreibbar sind und jeweils mindestens eine der mehreren Auslauf-Behälterhalterungen (44) tragen, und eine Steuereinrichtung (48), die dazu konfiguriert ist, den Auslauf-Behälterförderer (42) so zu betreiben, dass die mehreren Bewegungsvorrichtungen (52) die Auslauf-Behälterhalterungen (44) in den mehreren Gruppen (G5, G6, G7, G8) aus jeweils mehreren der Auslauf-Behälterhalterungen (44) nacheinander weg von dem Behälterauslauf (26) bewegen, auf.

7. Behälterbehandlungsanlage (10) nach Anspruch 6, wobei:
die Behälterreinigungsvorrichtung (22) mehrspurig ist, mit mehreren zwischen dem Behältereinlauf (24) und dem Behälterauslauf (26) bewegbaren Behälterzellen (30) je Spur (28) zum Transportieren der Behälter (12) durch die Behälterreinigungsvorrichtung (22); und
die Behälterreinigungsvorrichtung (22) weist eine Sensorvorrichtung (32) zum Überwachen der Behälterzellen (30) auf einen Fehler auf,
wobei vorzugsweise mindestens eines erfüllt ist von:
die Steuereinrichtung (38) des Einlauf-Behälterförderers (34) ist dazu konfiguriert, den Einlauf-Behälterförderer (34) abhängig von einer Signalausgabe der Sensorvorrichtung (32) zu betreiben, optional derart, dass eine jeweilige Gruppengröße der mehreren Gruppen (G1, G2, G3, G4) der Einlauf-Behälterhalterungen abhängig von der Signalausgabe der Sensorvorrichtung (32) angepasst wird; und
die Steuereinrichtung (48) des Auslauf-Behälterförderers (42) ist dazu konfiguriert, den Auslauf-Behälterförderer (42) abhängig von einer Signalausgabe der Sensorvorrichtung (32) und/oder einer Signalausgabe der Steuereinrichtung (38) des Einlauf-Behälterförderers (34) zu betreiben, optional derart, dass eine jeweilige Gruppengröße der mehreren Gruppen (G5, G6, G7, G8) der Auslauf-Behälterhalterungen (44) abhängig von der Signalausgabe der Sensorvorrichtung (32) und/oder der Steuereinrichtung (38) des Einlauf-Behälterförderers (34) angepasst wird.

8. Behälterbehandlungsanlage (10) nach einem der vorherigen Ansprüche, wobei mindestens eines erfüllt ist von:
der Einlauf-Behälterförderer (34) weist mehrere umlaufende Antriebselemente, vorzugsweise Ketten oder Riemen, auf, die individuell antreibbar sind, und die umlaufenden Antriebselemente sind jeweils mit einer der mehreren Gruppen (G1, G2, G3, G4) der Einlauf-Behälterhalterungen (36) zum Mitnehmen der jeweiligen Gruppe (G1, G2, G3, G4), vorzugsweise mechanisch, verbunden; und
der Auslauf-Behälterförderer (42) weist mehrere umlaufende Antriebselemente, vorzugsweise Ketten oder Riemen, auf, die individuell antreibbar sind, und die umlaufenden Antriebselemente sind jeweils mit einer der mehreren Gruppen (G5, G6, G7, G8) der Auslauf-Behälterhalterungen (44) zum Mitnehmen der jeweiligen Gruppe (G5, G6, G7, G8), vorzugsweise mechanisch, verbunden.

9. Behälterbehandlungsanlage (10) nach einem der vorherigen Ansprüche, ferner aufweisend:
mindestens eine Transfereinrichtung (40, 50), die dazu ausgebildet ist:
- die Behälter (12) aus den Einlauf-Behälterhalterungen (36) der jeweiligen Gruppe (G1, G2, G3, G4) quer zu einer Transportrichtung eines Übergabeabschnitts des Einlauf-Behälterförderers (34) zu dem Behältereinlauf (24) zu transferieren, vorzugsweise gleichzeitig; und
- die Behälter (12) von dem Behälterauslauf (26) quer zu einer Transportrichtung eines Übernahmeabschnitts des Auslauf-Behälterförderers (42) zu den Auslauf-Behälterhalterungen (44) der jeweiligen Gruppe (G5, G6, G7, G8) zu transferieren, vorzugsweise gleichzeitig.

10. Behälterbehandlungsanlage (10) nach einem der vorherigen Ansprüche, wobei mindestens eines erfüllt ist von:
die mindestens eine Transfereinrichtung (40, 50) ist dazu ausgebildet, die Einlauf-Behälterhalterungen (36) der jeweiligen Gruppe (G1, G2, G3, G4) am Behältereinlauf (24) und/oder auf einem Weg zum Behältereinlauf zu schwenken;
die mindestens eine Transfereinrichtung (40, 50) ist dazu ausgebildet, die Auslauf-Behälterhalterungen (44) der jeweiligen Gruppe (G5, G6, G7, G8) am Behälterauslauf (26) und/oder auf einem Weg zum Behälterauslauf (26) zu schwenken;
die mindestens eine Transfereinrichtung (40, 50) weist mehrere Schubeinrichtungen auf, die dazu ausgebildet sind, die Behälter (12) aus den Einlauf-Behälterhalterungen (36) der jeweiligen Gruppe (G1, G2, G3, G4) in den Behältereinlauf (24) zu schieben;
die mindestens eine Transfereinrichtung (40, 50) weist mehrere Schubeinrichtungen auf, die dazu ausgebildet sind, die Behälter (12) aus dem Behälterauslauf (26) in die Auslauf-Behälterhalterungen (44) der jeweiligen Gruppe (G5, G6, G7, G8) zu schieben;
die mindestens eine Transfereinrichtung (40, 50) weist mehrere Zieheinrichtungen, vorzugsweise Saugeinrichtungen, auf, die dazu ausgebildet sind, die Behälter (12) aus den Einlauf-Behälterhalterungen (36) der jeweiligen Gruppe (G1, G2, G3, G4) in den Behältereinlauf (24) zu ziehen, vorzugsweise zu saugen; und
die mindestens eine Transfereinrichtung (40, 50) weist mehrere Zieheinrichtungen, vorzugsweise Saugeinrichtungen, auf, die dazu ausgebildet sind, die Behälter (12) aus dem Behälterauslauf (26) in die Auslauf-Behälterhalterungen (44) der jeweiligen Gruppe (G5, G6, G7, G8) zu ziehen, vorzugsweise zu saugen.

11. Behälterbehandlungsanlage (10) nach einem der vorherigen Ansprüche, ferner aufweisend mindestens eines von:
mindestens eine Puffervorrichtung (14) zum Zwischenpuffern der Behälter (2), wobei die Puffervorrichtung (14) stromaufwärts von dem Einlauf-Behälterförderer (34) und/oder stromabwärts von dem Auslauf-Behälterförderer (42) angeordnet ist und optional einen einspurigen Behälterauslauf (16) oder einspurigen Behältereinlauf aufweist; und
eine, vorzugsweise einspurige, Inspektionsvorrichtung (18) zum Inspizieren der Behälter (12), wobei die Inspektionsvorrichtung (18) stromaufwärts von dem Einlauf-Behälterförderer (34) angeordnet ist.

12. Verfahren zum Betreiben einer Behälterbehandlungsanlage (10), vorzugsweise nach einem der vorherigen Ansprüche, wobei das Verfahren aufweist:
Reinigen von Behältern (12) in einer Behälterreinigungsvorrichtung (22) der Behälterbehandlungsanlage (10);
wobei das Verfahren ferner mindestens eines aufweist von:
Gruppenweises Hintransportieren der Behälter (12) mittels mehrerer Gruppen (G1, G2, G3, G4) von Einlauf-Behälterhalterungen (36) eines, vorzugsweise einspurigen, Einlauf-Behälterförderers (34) der Behälterbehandlungsanlage (10) nacheinander zu einem Behältereinlauf (24) der Behälterreinigungsvorrichtung (22); und
Gruppenweises Abtransportieren der Behälter (12) mittels mehrerer Gruppen (G5, G6, G7, G8) von Auslauf-Behälterhalterungen (44) eines, vorzugsweise einspurigen, Auslauf-Behälterförderers (42) der Behälterbehandlungsanlage (10) nacheinander weg von einem Behälterauslauf (26) der Behälterreinigungsvorrichtung (22).

13. Verfahren nach Anspruch 12, wobei mindestens eines erfüllt ist von:
das gruppenweise Hintransportieren weist auf: Bewegen der mehreren Gruppen (G1, G2, G3, G4) nacheinander zu dem Behältereinlauf (24), temporäres Anhalten der jeweiligen Gruppe (G1, G2, G3, G4) vor dem Behältereinlauf (24) und gleichzeitiges Übergeben der jeweils gruppenweise transportierten Behälter (12) aus den temporär angehaltenen Einlauf-Behälterhalterungen (36) der jeweiligen Gruppe (G1, G2, G3, G4) an den Behältereinlauf (24); und
das gruppenweise Abtransportieren weist auf: temporäres Anhalten der jeweiligen Gruppe (G5, G6, G7, G8) vor dem Behälterauslauf (26) und gleichzeitiges Übernehmen der jeweils gruppenweise zu transportierenden Behälter (12) aus dem Behälterauslauf (26) an die temporär angehaltenen Auslauf-Behälterhalterungen (44) der jeweiligen Gruppe (G5, G6, G7, G8) und Bewegen der mehreren Gruppen (G5, G6, G7, G8) nacheinander weg von dem Behälterauslauf (26).

14. Verfahren nach Anspruch 12 oder Anspruch 13, ferner aufweisend mindestens eines von:
Transferieren der gruppenweise transportierten Behälter (12) aus den Einlauf-Behälterhalterungen (36) der jeweiligen Gruppe (G1, G2, G3, G4) quer zu einer Transportrichtung eines Übergabeabschnitts des Einlauf-Behälterförderers (34) zu dem Behältereinlauf (24) mittels mindestens einer Transfereinrichtung (40, 50) der Behälterbehandlungsanlage (10); und
Transferieren von Behältern (12) aus dem Behälterauslauf (26) quer zu einer Transportrichtung eines Übernahmeabschnitts des Auslauf-Behälterförderers (42) zu den Auslauf-Behälterhalterungen (44) der jeweiligen Gruppe (G5, G6, G7, G8) mittels mindestens einer Transfereinrichtung (40, 50) der Behälterbehandlungsanlage (10).

15. Verfahren nach einem der Ansprüche 12 bis 14, wobei:
die Behälterreinigungsvorrichtung (22) mehrspurig ist, mit mehreren zwischen dem Behältereinlauf (24) und dem Behälterauslauf (26) bewegbaren Behälterzellen (30) je Spur (28) zum Transportieren der Behälter (12) durch die Behälterreinigungsvorrichtung (22), wobei das Verfahren ferner aufweist:
Überwachen der Behälterzellen (30) auf einen Fehler mittels einer Sensorvorrichtung (32) der Behälterreinigungsvorrichtung (22), wobei vorzugsweise ferner mindestens eines erfüllt ist von:
das gruppenweise Hintransportieren erfolgt abhängig von dem Überwachen, optional derart, dass eine jeweilige Gruppengröße der mehreren Gruppen (G1, G2, G3, G4) der Einlauf-Behälterhalterungen (36) abhängig von einer Fehlererkennung des Überwachens angepasst wird; und
das gruppenweise Abtransportieren erfolgt abhängig von dem Überwachen und/oder dem gruppenweisen Hintransportieren, optional derart, dass eine jeweilige Gruppengröße der mehreren Gruppen (G5, G6, G7, G8) der Auslauf-Behälterhalterungen (44) abhängig von einer Fehlererkennung des Überwachens und/oder der jeweiligen Gruppengröße der mehreren Gruppen (G1, G2, G3, G4) der Einlauf-Behälterhalterungen (36) angepasst wird.
